# EUROPÄISCHE PATENTSCHRIFT

(11) **EP 3 908 161 B1**
(45) Veröffentlichungstag und Bekanntmachung des Hinweises auf die Patenterteilung: **23.07.2025**
(21) Anmeldenummer: 20718530.7
(22) Anmeldetag: 07.01.2020
(51) Int. Cl.: F21Y 115/10, F21Y 115/15, A47G 19/22, A47G 23/03, F21V 33/00

(54) **TRANSPARENTER BEHÄLTER MIT BELEUCHTETER BODENPLATTE**
TRANSPARENT CONTAINER HAVING AN ILLUMINATED BOTTOM PLATE
CONTENANT TRANSPARENT COMPRENANT UNE PLAQUE DE FOND ÉCLAIRÉE

(30) Priorität: 07.01.2019 DE 102019000377; 07.01.2019 DE 102019000315; 07.01.2019 DE 102019000318; 07.01.2019 DE 102019000310; 02.04.2019 DE 102019002414; 13.05.2019 DE 102019112396
(43) Veröffentlichungstag der Anmeldung: 17.11.2021
(73) Patentinhaber: Stölzle Lausitz GmbH, 02943 Weißwasser (DE)
(72) Erfinder: ESSER, Hans-Peter, 01324 Dresden (DE)
(74) Vertreter: Patentanwälte Ruff, Wilhelm, Beier, Dauster & Partner mbB
(86) Internationale Anmeldenummer: PCT/DE2020/100004
(87) Internationale Veröffentlichungsnummer: WO 2020/143876

(56) Entgegenhaltungen:
- EP-A1- 2 767 195
- CN-U- 201 499 942
- CN-Y- 201 023 748
- DE-U1- 29 918 185
- DE-U1- 8 533 901
- GB-A- 2 477 113
- KR-A- 20030 027 277
- KR-A- 20050 100 507
- KR-B1- 101 013 334
- KR-U- 20000 017 913
- US-A- 3 735 113
- US-A- 6 163 248
- US-A1- 2004 017 678
- US-A1- 2014 313 176

## Beschreibung

Die Erfindung betrifft einen transparenten Behälter mit beleuchteter Bodenplatte. Ein derartiger Behälter kann ein Flacon für Parfüm oder auch ein Trinkglas sein, wobei durch die Beleuchtung besondere Effekte hervorgerufen werden sollen.

Beleuchtete Behälter sind aus dem Stand der Technik bekannt. So beschreibt die Druckschrift US 2010/ 0 213 212 A1 einen Behälter, umfassend eine Beleuchtungseinrichtung, die als eine OLED-Beleuchtungseinrichtung (Abs. [0014]) ausgeführt ist. Die Vorteile einer OLED für eine flächige Beleuchtung werden durch die vorgeschlagene Lösung nicht genutzt.

Als beleuchtete Behälter sind insbesondere auch Sprühflaschen aus dem Stand der Technik bekannt. So beschreibt die Druckschrift DE 296 22 749 U1 eine Sprühflasche, bei der sich an einem Wandbereich eine Leuchteinrichtung befindet, die durch Niederdrücken des Sprühkopfs im Betrieb gesetzt wird. Der Sprühkopf nimmt auch die erforderliche Batterie auf. Die Leuchteinrichtung kann aus einer Lampe oder einem Leuchtdisplay bestehen. Mit dem beleuchteten Wandbereich sind nicht die Effekte erreichbar, wie sie mit einer beleuchteten Bodenplatte möglich sind.

Aus der Druckschrift DE 10 2004 034 585 A1 ist ein Gefäß für Kosmetika bekannt, das mindestens eine aktivierbare Einrichtung, beispielsweise zum Aussenden von Licht oder Lichtsignalen, umfasst. Ein Leuchtelement ist vorgesehen (vgl. Abs. [0039]), das unmittelbar oder mittels Lichtleitung beleuchtet wird. Um die Einrichtung in Betrieb zu setzen, soll das Berühren des Gefäßes bzw. das Öffnen oder Schließen des Verschlusskörpers von einem Sensor oder Schalter detektiert werden. Es ist auch ein vom Gefäß trennbarer Grundkörper vorgesehen. Effekte, wie sie mit einer beleuchteten Bodenplatte möglich sind, sind mit der vorgeschlagenen Lösung nicht erreichbar.

Die Druckschrift DE 103 49 559 A1 beschreibt einen Behälter für fluide Medien, der eine Lichterzeugungsvorrichtung zur Beleuchtung des Inneren umfasst. Diese Lichterzeugungsvorrichtung strahlt damit den Hohlraum und das darin enthaltene Fluid an. Die Lichterzeugungsvorrichtung kann als LED ausgebildet sein und die Stromversorgung durch Batterien oder Akkus erreicht werden, wobei im Falle von Akkus auch Solarzellen zum Aufladen dieser vorgesehen sind. Weiterhin ist es vorgesehen, innerhalb des Hohlraums einen Lichtleiter anzuordnen, der von der Lichterzeugungsvorrichtung angestrahlt wird und beispielsweise als eine Acrylglasscheibe ausgebildet sein kann, die dann vom Rand her ausgeleuchtet wird.

Dadurch kann beispielsweise ein Logo auf der Acrylglasscheibe sichtbar gemacht werden. Weiterhin kann die Acrylglasscheibe oder der Lichtleiter eine Folie mit einem aufgebrachten Hologramm aufweisen. Die Anordnung einer LED ist beispielsweise so vorgesehen, dass sie den Rand des in der Mitte des Hohlraums angeordneten plattenförmigen Lichtleiters aus Acrylglas anstrahlt. Zwar hier eine Anordnung der Lichtquelle am Boden vorgeschlagen, jedoch ist keine beleuchtete Bodenplatte vorgesehen.

Auch die Druckschrift US 2014/0313176 A1 beschreibt einen Behälter mit durchsichtiger Behälterwand, umfassend eine Beleuchtungseinrichtung (vgl. Anspruch 11), wobei die Beleuchtungseinrichtung als wenigstens eine OLED-Beleuchtungseinrichtung ausgeführt ist (vgl. Anspruch 11) und zusammen mit einer Kunststoffbasis (vgl. Abs. [0089] *polymer organic layer 233)* jeweils mit dem Behälter verbunden oder unmittelbar auf die Behälterwand aufgebracht wird (vgl. Abs. [0047] *"the display unit 210 may be attached to the cup or may be inserted into the outer wall 201 thereof").* Die Beleuchtung bzw. Bilddarstellung erfolgt an der Behälterwand, nicht jedoch von einer beleuchteten Bodenplatte aus.

Die EP 2 767 195 A1 offenbart ein Glasgefäß mit integriertem Leuchtmittel. Die KR 2005 0100507 A offenbart einen lichtemittierenden Kelch. Die KR 2003 0027277 A offenbart ein leuchtendes Glas. Die DE 299 18 185 U1 offenbart einen Flüssigkeitsbehälter, eine Beleuchtungseinrichtung und einen Leuchtkörper. Die US 6 163 248 A offenbart einen Becher leuchtenden Apparat und seine Kontrollmethode.

Die KR 101 013 334 B1 offenbart ein Weinglas mit einer Display- und Kommunikationseinrichtung.

Die KR 2000 0017913 U offenbart einen Glasbecher mit einer Beleuchtungseinrichtung nach dem Oberbegriff des Anspruchs 1.

Die US 2004/017678 A1 offenbart ein beleuchtetes Gefäß, Behälter oder anderer Gegenstand und eine Basiseinheit dafür. Die Basiseinheit umfasst ein wiederverschließbares, wasserdichtes Gehäuse, das eine Lichtquelle enthält. Es ist ein Mechanismus vorhanden, der die Lichtquelle auf eine Weise aktiviert und deaktiviert, die das Gehäuse nicht beeinträchtigt. Dieser Mechanismus umfasst vorzugsweise eine magnetische Betätigung.

Es ist daher Aufgabe der vorliegenden Erfindung, einen transparenten Behälter mit beleuchteter Bodenplatte, die steuerbar das Licht in den Behälter einstrahlen lässt.

Die Aufgabe der Erfindung wird durch einen transparenten Behälter nach Anspruch 1 gelöst. Der Behälter, insbesondere aus Glas, ist mit einer beleuchteten Bodenplatte aus einem durchsichtigen Material verbunden.

Weiterhin ist eine Beleuchtungseinrichtung vorgesehen, mit der die Beleuchtung von einer Unterseite der Bodenplatte her erfolgt. Die Beleuchtungseinrichtung ist als wenigstens eine LED- oder OLED-Beleuchtungseinrichtung ausgeführt.

Die Beleuchtungseinrichtung ist entweder lösbar als wiederverwendbarer Untersatz des Behälters oder mit dem Behälter fest verbunden ausgeführt. Bei dem Untersatz wird nur der lösbare Behälter bei Bedarf entsorgt, die Beleuchtungseinrichtung bleibt zur weiteren Verwendung erhalten. Die mit dem Behälter fest verbundene Beleuchtungseinrichtung erlaubt verbesserte Lichteffekte, da keine Verluste beim Übergang des Lichts von außen in den Behälter zu befürchten sind.

Nach einer ersten Ausführungsform ist die Beleuchtungseinrichtung als OLED-Beleuchtungseinrichtung ausgeführt, bei der Licht mittels einer organischen lichtemittierenden Diode erzeugt wird. Vorteilhafterweise ist die OLED-Beleuchtungseinrichtung zusammen mit einer halbdurchlässigen oder transluzenten, bevorzugt gesputterten Beschichtung der Bodenplatte ausgeführt. Nach einer weiteren vorteilhaften Ausführungsform ist insbesondere die OLED-Beleuchtungseinrichtung in der Weise strukturiert, dass im Betrieb ein Ornament, ein Muster, ein Bild oder ein Logo dargestellt wird, das bei Aktivierung der OLED-Beleuchtungseinrichtung aufleuchtet und sichtbar wird. Die OLED-Beleuchtungseinrichtung kann hierzu beispielweise auch unterschiedliche Farben aufweisen.

Die OLED-Beleuchtungseinrichtung ermöglicht bereits eine flächige Beleuchtung und ist darüber hinaus geeignet für die ornamentale Beleuchtung. Dadurch ist keine Lichtverteilung nötig, wie sich überraschend gezeigt hat, die mit einem zusätzlichen Aufwand verbunden wäre und zudem die Schichtdicke der Beleuchtungseinrichtung in unerwünschter Weise weiter erhöhen würde. Eine geringe Höhe ist erforderlich wegen des begrenzten Platzangebots im Hohlraum der Bodenplatte des Behälters.

Eine geringere Lichtstärke ist auch zumeist erwünscht, da die zu erzielenden Lichteffekte keiner hohen Lichtstärke bedürfen. Somit sind weitere vorteilhafte Effekte mit dem Einsatz der erfindungsgemäßen OLED-Beleuchtungseinrichtung verbunden.

Die OLED-Beleuchtungseinrichtung hat einen geringeren Energiebedarf als andere Leuchtmittel, auch im Vergleich zur LED. Weiterhin ist die Schichtdicke sehr gering und liegt bei einer OLED auf einer Kunststoffbasis, beispielsweise einer Folie aus einem Kunststoffmaterial, bei nur 0,3 mm, während für LEDs eine deutlich größere Schichtdicke, mindestens 0,4 mm, erforderlich wäre. Zudem erfordert die LED eine zusätzlich nötige Schicht für die Lichtverteilung, die wegen der punktuellen Lichtwirkung der LED unabdingbar wäre. Eine besonders geringe Schichtdicke ist somit bei einer OLED-Beleuchtungseinrichtung erreichbar, die auf eine Kunststoffbasis aufgebracht ist. Eine vorteilhafte Ausführung der OLED ist auch die Anordnung zwischen zwei Glasplatten, sodass beidseitig Schutz vor äußeren Einflüssen gewährleistet ist. Die Kunststoffbasis oder die Anordnung zwischen den Glasplatten wird nachfolgend an dem Behälter angebracht, beispielsweise am Behälterboden, insbesondere durch Verkleben. Auch die Anordnung auf der Kunststoffbasis erhält vorteilhafterweise eine Schutzschicht gegen äußere Einflüsse, vor allem gegen mechanische Beschädigungen.

Als besonders vorteilhaft wegen der geringen Schichtdicke hat sich eine unmittelbar mit dem Behälter verbundene OLED-Beleuchtungseinrichtung erwiesen. Diese ist durch ein geeignetes Auftragsverfahren auf den Behälterboden, die Außenseite der Bodenplatte, aufgebracht, beispielsweise durch ein Druckverfahren.

Es hat sich weiterhin als vorteilhaft erwiesen, wenn die OLED-Beleuchtungseinrichtung an der vom Behälter abgewandten Seite mit einer reflektierenden Schicht versehen ist. Damit kann unerwünschtes Streulicht vermieden und die Leuchtstärke in der gewünschten Richtung erhöht werden.

Nach einer zweiten Ausführungsform ist die Beleuchtungseinrichtung als wenigstens eine lichtemittierende Diode (LED) ausgeführt. Es hat sich als vorteilhaft erwiesen, wenn die LED-Beleuchtungseinrichtung nach oben zur Öffnung des Behälters hin strahlt. Eine alternative oder zusätzliche Beleuchtungseinrichtung sieht wenigstens eine LED vor, die zur Abstrahlung in Richtung nach unten angeordnet und ausgeführt ist. Die LED-Beleuchtungseinrichtung umfasst eine oder mehrere punktförmige Lichtquellen, deren Licht vergleichsweise hoher Lichtstärke bei Bedarf durch Lichtleiter und Diffusoren über die Fläche der Bodenplatte verteilt wird.

Die Beleuchtungseinrichtung umfasst eine Stromversorgungseinheit, mittels derer sie mit Energie versorgt wird, und ist mit einer Steuerungseinrichtung verbunden, die den Betrieb der Beleuchtungseinrichtung steuert. Dabei weist die Stromversorgungseinheit zumindest eine Batterie auf. Die Batterie kann auch als aufladbarer Akkumulator ausgeführt sein, insbesondere wenn eine zusätzliche Stromerzeugungseinheit, wie unten beschrieben, den Ladestrom liefern kann. Damit kann trotz des geringen Energieverbrauchs der Beleuchtungseinrichtung eine lange bzw. bestenfalls nahezu unbegrenzte Betriebsdauer gesichert werden.

Die Steuerungseinrichtung umfasst wenigstens einen Sensor, und insbesondere wenigstens einen Signalempfänger. Ist ein Signalempfänger vorgesehen, ist die Steuerungseinrichtung bevorzugt zum Empfang eines Funksignals oder eines Bluetooth-Signals ausgeführt. Nach einer bevorzugten Ausgestaltung der vorliegenden Erfindung kann der wenigstens eine Sensor eine Einwirkung auf den Behälter, beispielsweise Berührung, Annäherung, Beschleunigung und/oder Druck, detektieren und dabei ein Sensorsignal erzeugen. Der Sensor ist mit der Beleuchtungseinrichtung bzw. deren Steuereinrichtung in der Weise verbunden, dass die Beleuchtungseinrichtung durch das Sensorsignal in Betrieb gesetzt werden oder einen Betriebszustand, wie z. B. Farbe oder Lichtstärke, ändern kann. Hierdurch ist es möglich, überraschende Effekte zu erzielen und den Behälter, beispielsweise den Flacon oder die Sprühflasche, zum besseren und gezielten Auffinden bei Näherung vorteilhaft auszurüsten. Auch eine Beleuchtung des Inneren einer Handtasche kann eine nützliche und vorteilhafte Anwendung, zumindest einen vorteilhaften Nebeneffekt darstellen.

Vor allem für sehr hochwertige Behältnisse bzw. einen entsprechend wertvollen Inhalt hat es sich jedoch als vorteilhaft erwiesen, wenn die Beleuchtungseinrichtung eine Steuereinrichtung umfasst. Weitere Vorteile ergeben sich, wenn die Beleuchtungseinrichtung zur Kopplung, insbesondere über Nahfeldkommunikation (NFC), mit einem Smartphone ausgeführt wird. In dem Smartphone wird ein Programm zur Steuerung der Beleuchtungseinrichtung ausgeführt. Neben der vorgenannten Zeitsteuerung sind hiermit zahlreiche weitere Funktionen möglich, da der programmtechnischen Gestaltung eines solchen Programms für das Smartphone nahezu keine Grenzen gesetzt sind.

Weiterhin ist es vorgesehen, dass die Steuereinrichtung zur Zeitsteuerung eingerichtet ist, um z. B. das Wochenende oder eine Aufstehzeit zu signalisieren. Zusätzlich ist ein Abschalten nach vorgegebener Zeit, z. B. nach 15 Sekunden, vorgesehen. Dies schont die Kapazität der Batterie, die zur Energieversorgung als Bestandteil der Beleuchtungseinrichtung vorgesehen ist.

Es hat sich als vorteilhaft erweisen, wenn zur Erzeugung des Sensorsignals ein Lichtsensor, nachfolgend als Photosensor bezeichnet, vorgesehen und mit der Steuerungseinrichtung verbunden ist. Nach einer vorteilhaften Weiterbildung ist der Photosensor an der Bodenplatte in der Weise angeordnet, sodass er bei abgestelltem Behälter verdeckt ist. Dann fällt bei abgestelltem Behälter kein Licht auf ihn, sodass ein Anheben des Behälters durch Änderung des Lichteinfalls oder durch den Lichtanfall an sich detektiert wird. Dieses Signal kann genutzt werden, um die Beleuchtungseinrichtung beim Anheben des Behälters einzuschalten.

Das Einschalten kann auch über einen Beschleunigungssensor oder einen Lagesensor erfolgen. Bei einer Bewegung des Behälters oder beim Anstoßen kann der Schaltvorgang eingeleitet werden und das Licht der Beleuchtungseinrichtung erstrahlt. Die Verwendung des Lagesensors hat sich auch als vorteilhaft erwiesen, wenn die Batterie wiederaufladbar und zur Erzeugung des Ladestroms die photovoltaisch wirksame Lage an der Unterseite der Bodenplatte vorgesehen ist. Zum Aufladen wird der Behälter gedreht und auf dem Kelch abgestellt, sodass Licht auf die photovoltaisch wirksame Lage fallen kann. Die gedrehte Lage wird durch den Lagesensor detektiert, an die Steuerungseinrichtung übermittelt. Damit kann der Ladevorgang gesteuert und das Einschalten der Beleuchtungseinrichtung unterbunden werden.

Weitere Vorteile ergeben sich, wenn die Sichtschutzlage der Decklage, die bevorzugt als eingedichtete und bedruckte Platte ausgeführt ist, die Freisparung aufweist. Diese ermöglicht einen Lichteinfall auf den hinter der Freisparung angeordneten Photosensor. Der Photosensor hat vorteilhafterweise die Farbe der Sichtschutzlage, bevorzugt schwarz, und ist damit weitgehend unsichtbar.

Vorteilhaft ist es, wenn die Bodenplatte einen Lichtverteiler, einen Lichtleiter oder/und einen Reflektor aufweist. Durch den Lichtverteiler, auch als Diffusor bezeichnet, wird das Licht der LED verteilt, die nach unten abstrahlt. Damit kann erreicht werden, dass nur eine LED das Licht erzeugt, dieses aber beispielsweise am gesamten Randbereich bzw. in der Aufstellkante abgestrahlt wird. Der Lichtleiter leitet das Licht der LED an einen gewünschten Ort, wo es abgestrahlt oder weiter verteilt wird. Der Reflektor reflektiert das Licht, beispielsweise nach oben in den Behälter hinein. Auch verschiedene Farben der LED oder von Lichtleiter, Lichtverteiler oder Reflektor können zum Einsatz kommen.

Die Bodenplatte weist an einer Unterseite eine am Umfang umlaufende, auskragende Aufstellkante auf. An der Unterseite wird ein Hohlraum ausgebildet. Die Bodenplatte weist innerhalb des von der Aufstellkante begrenzten Bereichs eine Beschichtung auf. Die Beschichtung ist zumindest teilweise lichtundurchlässig und verhindert die Sicht in den Hohlraum.

Über der Beschichtung ist eine Decklage aufgebracht, die den Hohlraum verschließt oder ausfüllt. Die Decklage ragt jedoch nicht über die Aufstellkante nach unten hinaus bzw. tritt in ihrer Höhe geringfügig, doch

soweit gegenüber der Aufstellkante zurück, dass die Bodenplatte stets mit der Aufstellkante auf einem Untergrund aufstellbar bleibt. Der erfindungsgemäße Behälter steht also nicht auf der Decklage auf. Damit wird ein sicherer, bestimmter und stabiler Stand erreicht. Zudem bleibt die typische Haptik eines Behälters aufrechterhalten, da das Aufsetzen auf den Untergrund in der gewohnten Weise mit der harten, gläsernen Aufstellkante erfolgt. Bei Bedarf kann hiervon auch abgewichen werden und eine Decklage erzeugt werden, da ein weiches Zugleich aufsetzen ermöglicht.

Zudem wird die Möglichkeit eröffnet, den Hohlraum zur Unterbringung von Bauteilen, beispielsweise einer Beleuchtungseinrichtung einschließlich Steuerungseinrichtung und Stromversorgung, nutzen zu können. Die Beschichtung auf der Innenseite des Hohlraums wird durch die Decklage vor Beschädigung geschützt.

Auf eine besonders vorteilhafte Weise wird die Beschichtung durch Sputtern hergestellt, indem eine dünne Metalllage abgeschieden wird. Die Beschichtung wird dadurch metallisch spiegelnd und so glatt wie die darunterliegende Oberfläche, insbesondere eine Glasoberfläche der Bodenplatte. Die Beschichtung kann auch so ausgeführt sein, dass es sich um eine halbdurchlässige Beschichtung handelt, die zwar keine Sicht auf die im Hohlraum untergebrachten Bauteile, z. B. elektronische Bauelemente erlaubt, dort erzeugtes Licht aber nach außen hindurchstrahlen lässt. Nach alternativen Verfahren wird die Beschichtung durch Lackieren oder Aufkleben hergestellt.

Nach einer ersten Ausführungsform wird die Decklage durch eine Vergussmasse gebildet. Dadurch wird der Hohlraum komplett ausgefüllt und selbst bei einer auftretenden Undichtigkeit am Rand kann der Hohlraum nicht volllaufen. Vorgesehene Einbauten wie die Beleuchtungseinrichtung mit einer zugehörigen Steuerung und einer Stromversorgung sind so auszuführen, dass sie in die Vergussmasse eingegossen werden können und der Lichtaustritt nicht wesentlich behindert wird.

Die Härte der Vergussmasse wird zwischen 30 und 85 Shore A (typisch für Gummi) eingestellt bzw. berücksichtigt, um Spannungen zwischen Bodenplatte und Vergussmasse aufgrund unterschiedlicher thermischer Ausdehnungskoeffizienten der Materialien zu vermeiden, selbst wenn der erfindungsgemäße Behälter bei hohen Temperaturen in einer Spülmaschine gereinigt wird. Die bevorzugte Härte ist 85 Shore A oder kleiner. Nach einer alternativen Ausführungsform beträgt die Härte 30 bis 40 Shore A.

Alternativ wird die Decklage durch eine im Wesentlichen starre Deckplatte, bevorzugt aus Polykarbonat (PC), gebildet. Diese kann umlaufend zwischen einem Randbereich und der Aufstellkante mit einer flexiblen Dichtung eingedichtet sein. Dadurch kann ebenfalls eine unterschiedliche Ausdehnung ausgeglichen werden. Als besonders vorteilhaft hat es sich hingegen erwiesen, dass die Deckplatte auf die Oberfläche der zuvor in den Hohlraum eingebrachten Vergussmasse aufgebracht wird. Zur Verbindung zwischen Vergussmasse und Deckplatte kann eine selbstklebende Lage vorgesehen sein.

Der Boden des Behälters erhält durch die starre Deckplatte gleichfalls die ebene Grundfläche, in der sich beispielsweise beim Reinigen in einer Spülmaschine kein Wasser ansammeln kann, ohne dass zudem die typische Haptik beim Abstellen eines Behälters verlorengeht. Der Behälter setzt in gewohnter Weise hart auf den Untergrund auf. Zudem bietet die feste, gut zu reinigende Deckplatte das Empfinden einer hygienisch einwandfreien Oberfläche, was bei einer gummiartigen Oberfläche nicht der Fall ist.

Die Deckplatte ist nach einer vorteilhaften Weiterbildung mit einer Sichtschutzlage versehen, insbesondere schwarz bedruckt oder auf andere geeignete Weise beschichtet, um die Sicht auf Einbauten zu verhindern. Die Sichtschutzlage der Deckplatte kann auch als eine reflektierende Schicht ausgeführt sein. Die Sichtschutzlage kann eine Freisparung bzw. Aussparung aufweisen, die z. B. im Bereich des Photosensors vorgesehen ist.

Weiterhin hat es sich als vorteilhaft erwiesen, wenn die photovoltaisch wirksame Lage, z. B. eine Solarfolie, vorgesehen ist, um bei Einstrahlung von Sonnenlicht oder durch eine künstliche Lichtquelle als Energieerzeugungseinrichtung einen Ladestrom für die aufladbare Batterie zu erzeugen, wobei die photovoltaisch wirksame Lage als Deckplatte ausgebildet und an der Unterseite der Bodenplatte angeordnet ist. Die photovoltaisch wirksame Lage ist besonders bevorzugt auf ein Trägermaterial laminiert oder auf andere Weise aufgebracht. Das Aussehen der photovoltaisch wirksamen Lage ist ein schwarzes Raster, um den optischen Gesamteindruck nicht zu beeinträchtigen.

Bei einer dritten Ausführungsform zur Gestaltung des Hohlraums unter der Bodenplatte ist an der Unterseite ein Hohlraumeinsatz vorgesehen. Dieser ist als ein in die unterseitige Wölbung der Bodenplatte, den Hohlraum, passendes Formteil ausgeführt und in den Hohlraum der Bodenplatte eingedichtet, ähnlich wie die Deckplatte. Der Hohlraumeinsatz kann auch auf seiner zur Bodenplatte hin weisenden Oberfläche beschichtet, z. B. gesputtert, sein. In dem Fall kann auf eine Beschichtung der Bodenplatte verzichtet werden.

Nach einer alternativen Ausführungsform wird die Bodenplatte bei der Herstellung des Behälters aus zwei Teilen zusammengefügt, wobei an einer Nahtstelle zwischen den Teilen ein Kanal ausgebildet wird. Vorteilhafterweise ist in dem Kanal ein Lichteiter und/oder ein Lichtverteiler bzw. Diffusor angeordnet, der das Licht der Beleuchtungseinrichtung an einen anderen Ort leitet bzw. gleichmäßig oder anforderungsgemäß verteilt.

Der Behälter ist bevorzugt als eine Sprühflasche ausgeführt. Es ist daneben vorgesehen, dass er beispielsweise als ein Trinkglas oder eine Karaffe ausgeführt ist.

Anhand der Beschreibung von Ausführungsbeispielen und ihrer Darstellung in den zugehörigen Zeichnungen wird die Erfindung nachfolgend näher erläutert. Es zeigen:
Fig. 1: schematisch eine geschnittene Ansicht einer Ausführungsform eines erfindungsgemäßen Behälters mit OLED-Beleuchtungseinrichtung;
Fig. 2: schematisch eine geschnittene Detailansicht einer Ausführungsform einer Bodenplatte mit Vergussmasse;
Fig. 3: schematisch eine geschnittene Detailansicht einer Ausführungsform einer Bodenplatte mit Deckplatte;
Fig. 4: schematisch eine perspektivische Detailansicht einer Ausführungsform einer Bodenplatte mit Hohlraumeinsatz;
Fig. 5: schematisch eine perspektivische Ansicht einer Ausführungsform einer Bodenplatte eines erfindungsgemäßen Behälters mit Photosensor;
Fig. 6: schematisch eine perspektivische Ansicht einer Ausführungsform einer Bodenplatte eines erfindungsgemäßen Behälters mit LED-Beleuchtungseinrichtung;
Fig. 7: schematisch eine perspektivische Ansicht einer Ausführungsform einer Bodenplatte eines erfindungsgemäßen Behälters mit OLED-Beleuchtungseinrichtung;
Fig. 8: schematisch eine perspektivische Ansicht einer Ausführungsform einer Bodenplatte eines erfindungsgemäßen Behälters mit nach unten abstrahlender LED-Beleuchtungseinrichtung und
Fig. 9: schematisch eine geschnittene Ansicht einer Ausführungsform eines erfindungsgemäßen Behälters mit LED-Beleuchtungseinrichtung in einem Untersatz.

Fig. 1 zeigt schematisch eine geschnittene Ansicht einer Ausführungsform eines erfindungsgemäßen Behälters 1 mit einer Bodenplatte 2. Die Bodenplatte 2 weist einen Hohlraum 8 auf und ist auf ihrer zum Hohlraum 8 hin weisenden Unterseite mit einer Beschichtung 4 versehen. Diese ist bevorzugt als gesputterte metallische, spiegelnd glänzende Lage ausgeführt.

Die Bodenplatte 2 weist eine umlaufende Aufstellkante 6 auf, die zugleich den Hohlraum 8 am Umfang begrenzt. Beim Aufstellen des Behälters 1 auf eine Oberfläche steht dieser auf der Aufstellkante 6, die demzufolge den einzigen Kontakt zwischen der Oberfläche und dem Behälter 1 herstellt. Der Hohlraum 8 ist durch eine Deckplatte 20, die ringsum gegenüber der Aufstellkante 6 durch eine Dichtung 22 abgedichtet ist, dicht verschlossen.

Weiterhin ist eine Steuerungseinrichtung 60 dargestellt, mit der bestimmte Funktionen, beispielsweise eine von Umgebungsbedingungen abhängig arbeitende Beleuchtungseinrichtung 40, 50 (vergleiche Figuren 6 bis 9), gesteuert werden können. Die Steuerungseinrichtung 60 ist ebenfalls im Hohlraum 8 untergebracht. Als bauliche Einheit mit der Steuerungseinrichtung 60 ist eine Batterie 70 zur Stromversorgung vorgesehen, wobei eine photovoltaisch wirksame Lage 72 als Stromerzeugungseinheit dem Aufladen der Batterie 70 dient.

Die durch Kreise markierten Details A, B und C sind in den Figuren 2 (in Abwandlungen auch Figuren 3 und 4) sowie in den Figuren 5 und 6 dargestellt.

Fig. 2 zeigt schematisch eine geschnittene Detailansicht A einer Ausführungsform einer Bodenplatte 2 mit einer Vergussmasse 10 als Decklage. Dabei füllt die Vergussmasse 10 den Hohlraum 8 vollständig und bildet damit die Decklage aus. Die Vergussmasse 10 wird derart in den Hohlraum 8 eingebracht, dass sie nicht über die Höhe der Aufstellkante 6 hinausragt. Damit bleibt gesichert, dass beim Abstellen des Behälters 1 auf eine Oberfläche dieser immer nur mit der Aufstellkante 6 mit der Oberfläche in Berührung steht.

Die hier nicht dargestellte Beleuchtungseinrichtung mit Steuerung und Sensoren ist in die Vergussmasse 10 eingegossen und dort vor Einflüssen der Umgebung geschützt.

Fig. 3 zeigt schematisch eine geschnittene Detailansicht A', die dem als Detail A gekennzeichneten Bereich in Fig. 1 bei abgewandelter Ausführung entspricht. Dargestellt ist eine Ausführungsform einer Bodenplatte 2 mit einer Deckplatte 20, die in dem Fall als Decklage fungiert. Die Deckplatte 20 ist gegenüber der Aufstellkante 6 mittels einer Dichtung 22 abgedichtet, sodass der Hohlraum 8 hermetisch abgedichtet wird. In dem Hohlraum 8 können dann Bauteile, wie zum Beispiel eine elektronische Steuerungseinrichtung oder eine Beleuchtungseinrichtung, gut geschützt untergebracht werden. Die Deckplatte ist bevorzugt aus Polycarbonat gefertigt. Sie erhält nach einer bevorzugten Ausführungsform auf der Innenseite eine Beschichtung, beispielsweise eine Sichtschutzlage 24. Diese verhindert die Sicht auf die im Hohlraum 8 angeordneten Bauteile, kann aber auch als reflektierende Schicht ausgeführt sein, um Licht nach oben durch die Bodenplatte 2 hindurch zurückzuwerfen.

Vorteilhaft ist es auch, den Hohlraum mit der Vergussmasse 10 (vgl. Fig. 2) auszufüllen, anstelle einen hermetisch abgeschlossenen Hohlraum zu erzeugen, und die Deckplatte 20 auf die Vergussmasse 10 aufzukleben. Dann kann auf die Dichtung 22 verzichtet werden.

Fig. 4 zeigt schematisch eine perspektivische Detailansicht A", die dem als Detail A gekennzeichneten Bereich in Fig. 1 bei abgewandelter Ausführung entspricht. Gezeigt wird eine weitere Ausführungsform einer Bodenplatte 2 mit einer Decklage, ausgeführt als ein Hohlraumeinsatz 30. Dieser füllt im Gegensatz zur Deckplatte 20 (vergleiche Fig. 3) den Hohlraum 8 unmittelbar vollständig aus und ist mittels der Dichtung 22 gegenüber der Aufstellkante 6 eingedichtet. Die Verwendung eines Hohlraumeinsatzes 30 kann vorteilhaft sein, um bei hohen Temperaturschwankungen die in dem gasgefüllten Hohlraum 8 auftretenden Druckschwankungen zu vermeiden.

Dabei kann es vorgesehen sein, dass vorgesehene Bauelemente, wie zum Beispiel die hier nicht dargestellte Steuerungseinrichtung 60 oder die Beleuchtungseinrichtung 40, 50 (vgl. Fig. 6, 7 oder 8), bereits in dem Hohlraumeinsatz 8 verbaut sind, beispielsweise eingegossen, und ohne weiteren Montageaufwand in die Bodenplatte 2 des Behälters 1 verbaut werden können.

Fig. 5 zeigt schematisch eine perspektivische Ansicht einer Ausführungsform einer Bodenplatte 2 eines erfindungsgemäßen Behälters 1 mit Photosensor 62. Der Photosensor 62 dient der Steuerung einer Beleuchtungseinrichtung 40, 50, wie sie nachfolgend in den Figuren 6 bis 9 gezeigt wird.

Damit Licht aus der Umgebung auf den Photosensor 62 fallen kann, weist die ansonsten lichtundurchlässige Sichtschutzlage 24 der Deckplatte 20 im Bereich des Photosensors 62 eine Freisparung 26 auf. Dadurch ist ein Anheben des Behälters 1 durch einen Lichteinfall auf den Photosensor 62 detektierbar, insbesondere wenn er auf einer lichtundurchlässigen Oberfläche, beispielsweise auf einem lichtdichten Tisch oder einem Regal, abgestellt wird. Bei dem abgestellten Behälter 1 fällt kein Licht auf den Photosensor 62. Wird der Behälter 1 angehoben, kann Licht auf den Photosensor 62 fallen und das Anheben des Behälters 1 wird durch die Steuerungseinrichtung 60 detektiert und ausgewertet. Im Ergebnis kann beispielsweise die Beleuchtungseinrichtung 40, 50 eingeschaltet werden.

Die Steuerung über einen Photosensor 62 hat den Vorteil gegenüber einer Steuerung durch einen Beschleunigungssensor, da beim Transport des Behälters 1 in einer abgedunkelten Verpackung keine Energie verbrauchenden, unerwünschten Schaltvorgänge der Beleuchtungseinrichtung 40, 50 ausgelöst werden. Alternativ ist ein Näherungssensor 63 (vgl. Fig. 9) zum Auslösen des Lichteffekts vorgesehen.

Fig. 6 zeigt schematisch eine perspektivische Ansicht einer Ausführungsform einer Bodenplatte 2 eines erfindungsgemäßen Behälters 1 mit LED-Beleuchtung 40 im Bereich des Details C in Fig. 1, jedoch in abweichender Ausführung, bezeichnet mit C'. Als Lichtquelle ist eine LED 42 vorgesehen, die angeordnet ist, ihr Licht nach oben abzustrahlen. Daraus ergeben sich die erwünschten Lichteffekte.

Zur Steuerung der LED 42 ist die Steuerungseinrichtung 60 vorgesehen, die ebenfalls Teil der LED-Beleuchtungseinrichtung 40 bzw. mit dieser verbunden ist. Damit diese Einrichtungen nicht durch die Bodenplatte 2 hindurch sichtbar sind, ist die entsprechend blickdichte Beschichtung 4 vorgesehen.

Fig. 7 zeigt schematisch eine perspektivische Ansicht einer Ausführungsform einer Bodenplatte 2 eines erfindungsgemäßen Behälters 1 mit OLED-Beleuchtungseinrichtung 50. Die organische lichtemittierende Diode, die OLED 52 nimmt im dargestellten Ausführungsbeispiel die gesamte Grundfläche der Bodenplatte 2 ein und ist auf der Deckplatte 20 angeordnet.

Nach der dargestellten vorteilhaften Ausführungsform ist die OLED 52 so ausgeführt, dass diese im Betrieb ein leuchtendes Ornament verkörpert. Dieses ist jedoch bei dem dargestellten Ausführungsbeispiel nicht sichtbar, wenn die OLED 52 nicht in Betrieb ist. Dieser Effekt wird erreicht, indem die Beschichtung 4 halbdurchlässig ausgeführt ist. Sobald Licht von der OLED 52 abgestrahlt wird, dringt dieses durch die Beschichtung 4 hindurch und wird sichtbar. Fällt jedoch wenig Licht von außen durch die Beschichtung 4 reicht dieses nicht aus, um reflektiert die Ornamentstruktur der OLED 52 durch die Beschichtung 4 hindurch sichtbar zu machen.

Fig. 8 zeigt schematisch eine perspektivische Ansicht einer Ausführungsform einer Bodenplatte 2 eines erfindungsgemäßen Behälters 1 mit nach unten abstrahlender LED-Beleuchtung 40. Das Licht wird durch einen Reflektor 44 zur Bodenplatte 2 zurückgeworfen.

Darüber hinaus wird das Licht der LED 42 über Lichtleiter 46 zu einem ringförmig entlang der Aufstellkante 6 angeordneten Diffusor 48 geleitet. Damit wird ein gleichmäßiger, ringförmige Lichteffekt im Bereich des äußeren Rands der Bodenplatte 2 erreicht. Alternativ dazu kann auch die Aufstellkante 6 der Bodenplatte 2 selbst als Diffusor 48 ausgeführt sein.

Die übrigen Bereiche der Bodenplatte 2 sind durch die Deckplatte 20 lichtdicht abgedeckt, was den ringförmigen Charakter der Beleuchtung noch unterstreicht.

Die Steuerungseinrichtung 60 umfasst nach der dargestellten Ausführungsform auch eine Signalempfangseinrichtung 64. Diese ermöglicht es, die LED-Beleuchtungseinrichtung 40 von Ferne und für alle in einem Saal befindlichen erfindungsgemäßen Behälter 1 zugleich, beispielsweise mittels eines ausgesendeten Funksignals odereines Bluetooth-Signals, einzuschalten.

Fig. 9 zeigt schematisch eine geschnittene Ansicht einer Ausführungsform eines erfindungsgemäßen Behälters 1 mit Bodenplatte 2. Zusätzlich ist ein Untersatz 3 vorgesehen, in den der Behälters 1 eingesetzt werden kann. Eine eigene Beleuchtungseinrichtung des Behälters 1 daher nicht erforderlich.

Die LED-Beleuchtungseinrichtung 40 ist in dem Untersatz 3 angeordnet. Das Licht wird über den ringförmig ausgebildeten Diffusor 48 abgestrahlt und gelangt so in die Wand des in dem Untersatz 3 befindlichen Behälters 1, wobei der Behälter 1 aus dem Untersatz 3 entnommen werden kann. Der Lichtverteiler 48 erhält das Licht aus dem Lichtleiter 46, in den das Licht der LED 42 als Teil der LED-Beleuchtungseinrichtung 40 eingeleitet wird. Die LED-Beleuchtungseinrichtung 40 ist verbunden mit der Steuerungseinrichtung 60, die einen Näherungssensor 63, sodass bei Annäherung ein Schaltvorgang ausgelöst wird, sowie die Signalempfangseinrichtung 64 zur Fernsteuerung aufweist.

### Bezugszeichenliste

- 1: Behälter
- 2: Bodenplatte
- 3: Untersatz
- 4: Beschichtung
- 6: Aufstellkante
- 8: Hohlraum
- 10: Decklage, Vergussmasse
- 20: Decklage, Deckplatte
- 22: Dichtung
- 24: Sichtschutzlage
- 26: Freisparung
- 30: Decklage, Hohlraumeinsatz
- 40: LED-Beleuchtungseinrichtung
- 42: LED
- 44: Reflektor
- 46: Lichtleiter
- 48: Lichtverteiler, Diffusor
- 50: OLED-Beleuchtungseinrichtung
- 52: OLED
- 60: Steuerungseinrichtung
- 62: Sensor, Photosensor
- 63: Sensor, Näherungssensor
- 64: Signalempfangseinrichtung
- 70: Stromversorgungseinheit, Batterie
- 72: Stromerzeugungseinheit, photovoltaisch wirksame Lage

## Patentansprüche

1. Transparenter Behälter mit beleuchteter Bodenplatte, die steuerbar das Licht in den Behälter einstrahlen lässt, wobei eine Beleuchtungseinrichtung (40, 50) vorgesehen ist, mit der die Beleuchtung von einer Unterseite der Bodenplatte (2) her erfolgt, wobei die Beleuchtungseinrichtung (40, 50) entweder lösbar als wiederverwendbarer Untersatz (3) des Behälters (1) oder mit dem Behälter (1) fest verbunden ausgeführt ist, wobei die Beleuchtungseinrichtung (40, 50) als wenigstens eine LED-Beleuchtungseinrichtung (40) oder wenigstens eine OLED-Beleuchtungseinrichtung (50) ausgeführt ist, wobei die Beleuchtungseinrichtung (40, 50) eine Stromversorgungseinheit umfasst und mit einer Steuerungseinrichtung (60) verbunden ist, die den Betrieb der Beleuchtungseinrichtung (40, 50) steuert, wobei die Steuerungseinrichtung (60) wenigstens einen Sensor (62, 63), und insbesondere wenigstens einen Signalempfänger (64), umfasst,
wobei die Bodenplatte (2) an einer Unterseite eine am Umfang umlaufende, nach unten auskragende Aufstellkante (6) aufweist, sodass an der Unterseite ein Hohlraum (8) zur Aufnahme der Beleuchtungseinrichtung und der Steuerungseinrichtung ausgebildet wird,
wobei die Bodenplatte (2) innerhalb des von der Aufstellkante (6) begrenzten Bereichs eine Beschichtung (4) aufweist, wobei über der Beschichtung (4) eine Decklage (10, 20, 30) aufgebracht ist, die den Hohlraum (8) verschließt, in ihrer Höhe jedoch nicht über die Aufstellkante (6) nach unten hinausragt, sodass die Bodenplatte (2) mit der Aufstellkante (6) auf einem Untergrund aufstellbar bleibt,
**dadurch gekennzeichnet, dass**
die Bodenplatte (2) auf ihrer zum Hohlraum (8) hin weisenden Unterseite mit der Beschichtung (4) versehen ist,
wobei die Beschichtung (4) zumindest teilweise lichtundurchlässig ist und die Sicht in den Hohlraum (8) verhindert, und
wobei die Decklage durch eine Vergussmasse (10) gebildet wird oder die Decklage zumindest durch eine im Wesentlichen starre Deckplatte (20) gebildet wird, wobei die Deckplatte auf einer Oberfläche einer in den Hohlraum eingebrachten Vergussmasse aufgebracht ist.

2. Behälter nach Anspruch 1, wobei die Steuerungseinrichtung (60) zur Zeitsteuerung oder zur Kopplung mit einem Smartphone über eine Signalempfangseinrichtung (64), in dem ein Programm zur Steuerung der Beleuchtungseinrichtung (40, 50) abläuft, ausgeführt ist.

3. Behälter nach Anspruch 1 oder 2, wobei der wenigstens eine Sensor als Näherungssensor (63) ausgeführt und vorgesehen ist, eine Einwirkung von Berührung, Annäherung, Beschleunigung und/oder Druck auf den Behälter (1) oder den Untersatz (3) zu detektieren, dabei ein Sensorsignal erzeugt und mit der Steuereinrichtung (60) in der Weise verbunden ist, dass die Beleuchtungseinrichtung (40, 50) infolge des Sensorsignal in Betrieb gesetzt werden oder einen Betriebszustand ändern kann, und/oder
wobei als Sensor ein Photosensor (62) vorgesehen und mit der Steuerungseinrichtung (40, 50) verbunden ist, insbesondere wobei der Photosensor (62) an der Bodenplatte (2) oder in dem Untersatz (3) in der Weise angeordnet ist, dass er bei abgestelltem Behälter (1) verdeckt ist.

4. Behälter nach einem der vorherigen Ansprüche, wobei eine Stromversorgungseinheit (70) als eine aufladbare Batterie und eine zum Laden der Batterie vorgesehene Stromerzeugungseinheit (72) als wenigstens eine photovoltaisch wirksame Lage ausgeführt ist.

5. Behälter nach einem der vorherigen Ansprüche, wobei die Bodenplatte (2) oder der Untersatz (3) einen Lichtverteiler (48), einen Lichtleiter (46) oder/und einen Reflektor (44) in optischer Verbindung mit der Beleuchtungseinrichtung (40, 50) aufweist, und/oder wobei ein Lichtleiter (46) im Inneren des Behälters (1) vorgesehen ist, in den das Licht der LED-Beleuchtungseinrichtung (40) einstrahlt und der das Licht weiterleitet und verteilt.

6. Behälter nach einem der vorherigen Ansprüche, wobei die OLED-Beleuchtungseinrichtung (50) auf eine Kunststoffbasis aufgebracht oder zwischen zwei Glasplatten angeordnet ist, wobei die Kunststoffbasis oder die Glasplatten jeweils mit dem Behälter (1) verbunden sind, oder wobei die OLED-Beleuchtungseinrichtung (50) unmittelbar mit dem Behälter (1) oder dem Untersatz (3) verbunden ist, und/oder
wobei die OLED-Beleuchtungseinrichtung (50) einschließlich der Steuerungseinrichtung (60) auf die Bodenplatte (2) oder den Untersatz (3) aufgebracht wird.

7. Behälter nach einem der vorherigen Ansprüche, wobei die OLED-Beleuchtungseinrichtung (50) an der vom Behälter (1) abgewandten Seite mit einer reflektierenden Schicht versehen ist, und/oder
wobei die OLED-Beleuchtungseinrichtung (50) mit einer halbdurchlässigen oder transluzenten Beschichtung (4) ausgeführt ist.

8. Behälter nach einem der vorherigen Ansprüche, wobei die OLED-Beleuchtungseinrichtung (50) in der Weise strukturiert ist, dass im Betrieb ein Muster, ein Bild oder ein Logo dargestellt wird.

9. Behälter nach einem der vorherigen Ansprüche, wobei die Beschichtung (4) durch Sputtern auf einer Glasoberfläche hergestellt ist.

10. Behälter nach einem der vorherigen Ansprüche, wobei die Deckplatte (20) mit einer Sichtschutzlage (24) versehen ist, insbesondere wobei die Sichtschutzlage (24) der Deckplatte (20) als eine reflektierende Schicht ausgeführt ist, und/oder wobei die Deckplatte (20) als die photovoltaisch wirksame Lage (72) ausgeführt ist.

11. Behälter nach einem der vorherigen Ansprüche, wobei die Bodenplatte (2) an der Unterseite einen Hohlraumeinsatz (30) aufweist, der als Formteil ausgeführt die korrespondierende Form des Hohlraums (8) aufweist und in den Hohlraum (8) eingefügt ist.

12. Behälter nach einem der vorherigen Ansprüche, wobei die Bodenplatte (2) bei der Herstellung des Behälters (1) aus wenigstens jeweils zwei Teilen zusammengefügt wird, wobei an einer Nahtstelle der Teile ein Kanal ausgebildet wird, wobei in dem Kanal ein Lichteiter (46) und/oder ein Diffusor (48) angeordnet sind.

13. Behälter nach einem der vorherigen Ansprüche, der als eine Sprühflasche, ein Trinkglas oder eine Karaffe ausgeführt ist.

## Claims

1. Transparent container having an illuminated base plate allowing light to irradiate into the container in a controllable manner, wherein an illuminating device (40, 50) is provided, by means of which the illumination is effected from a bottom side of the base plate (2), wherein the illuminating device (40, 50) is either detachable as a reusable base (3) of the container (1) or is fixedly connected to the container (1), wherein the illuminating device (40, 50) is designed as at least one LED illuminating device (40) or at least one OLED illuminating device (50), wherein the illuminating device (40, 50) comprises a current supply unit and is connected to a control device (60), which controls the operation of the illuminating device (40, 50), wherein the control device (60) comprises at least one sensor (62, 63), and in particular at least one signal receiver (64),
wherein the base plate (2) has a circumferential, downwardly projecting mounting edge (6) on a bottom side, such that a cavity (8) is formed on the bottom side for receiving the illuminating device and the control device, wherein the base plate (2) has a coating (4) within the area delimited by the mounting edge (6), wherein a top layer (10, 20, 30) is applied over the coating (4), which top layer seals the cavity (8), but the height thereof does not extend downwards beyond the mounting edge (6), such that the base plate (2) can be placed by way of the mounting edge (6) on a substrate,
**characterized in that**
the base plate (2) is provided with the coating (4) on its bottom side facing the cavity (8),
wherein the coating (4) is at least partially opaque and prevents visibility into the cavity (8), and
wherein the top layer is formed by a potting compound (10) or the top layer is formed at least by a substantially rigid cover plate (20), wherein the cover plate is applied to a surface of a potting compound introduced into the cavity.

2. Container according to Claim 1, wherein the control device (60) is designed for time control or for coupling to a smartphone via a signal receiving device (64), in which a program for controlling the illuminating device (40, 50) runs.

3. Container according to Claim 1 or 2, wherein the at least one sensor is designed as a proximity sensor (63) and is provided to detect an effect of contact, approach, acceleration and/or pressure on the container (1) or the base (3), in this case a sensor signal is generated and connected to the control device (60) in such a way that the illuminating device (40, 50) can be put into operation or change an operating state as a result of the sensor signal, and/or
wherein a photosensor (62) is provided as sensor and connected to the control device (40, 50), in particular wherein the photosensor (62) is arranged on the base plate (2) or in the base (3) in such a way that it is hidden when the container (1) is placed.

4. Container according to any one of the preceding claims, wherein a current supply unit (70) is designed as a rechargeable battery and a current generation unit (72) provided for charging the battery is designed as at least one photovoltaically effective layer.

5. Container according to any one of the preceding claims, wherein the base plate (2) or the base (3) comprises a light distributor (48), a light guide (46) or/and a reflector (44) optically connected to the illuminating device (40, 50), and/or wherein a light guide (46) is provided in the interior of the container (1), into which light guide the light from the LED illuminating device (40) is irradiated and which transmits and distributes the light.

6. Container according to any one of the preceding claims, wherein the OLED illuminating device (50) is applied to a plastic base or is arranged between two glass plates, wherein the plastic base or the glass plates each are connected to the container (1), or wherein the OLED illuminating device (50) is directly connected to the container (1) or the base (3), and/or
wherein the OLED illuminating device (50), including the control device (60), is applied to the base plate (2) or the base (3).

7. Container according to any one of the preceding claims, wherein the OLED illuminating device (50) is provided with a reflective layer on the side facing away from the container (1), and/or
wherein the OLED illuminating device (50) is designed with a semi-transparent or translucent coating (4).

8. Container according to any one of the preceding claims, wherein the OLED illuminating device (50) is structured in such a way that a pattern, an image or a logo is represented during operation.

9. Container according to any one of the preceding claims, wherein the coating (4) is produced by sputtering on a glass surface.

10. Container according to any one of the preceding claims, wherein the cover plate (20) is provided with a visual protection layer (24), in particular wherein the visual protection layer (24) of the cover plate (20) is designed as a reflective layer, and/or wherein the cover plate (20) is designed as the photovoltaically effective layer (72).

11. Container according to any one of the preceding claims, wherein the base plate (2) has a cavity insert (30) on the bottom side, which cavity insert is formed, as a shaped part, with the corresponding shape of the cavity (8) and is inserted into the cavity (8).

12. Container according to any one of the preceding claims, wherein the base plate (2) is assembled during manufacture of the container (1) from at least two parts in each case, wherein a channel is formed at an interface of the parts, wherein a light guide (46) and/or a diffuser (48) are arranged in the channel.

13. Container according to any one of the preceding claims, which is designed as a spray bottle, a drinking glass or a carafe.

## Revendications

1. Récipient transparent comprenant une plaque de fond éclairée qui laisse passer la lumière dans le récipient de manière contrôlable, un dispositif d'éclairage (40, 50) étant prévu pour éclairer depuis une face inférieure de la plaque de fond (2), le dispositif d'éclairage (40, 50) étant réalisé soit de manière amovible, en tant que socle réutilisable (3) du récipient (1), soit de manière solidaire avec le récipient (1), le dispositif d'éclairage (40, 50) étant réalisé sous la forme d'au moins un dispositif d'éclairage à LED (40) ou d'au moins un dispositif d'éclairage à OLED (50), le dispositif d'éclairage (40, 50) comprenant une unité d'alimentation électrique et étant relié à un dispositif de commande (60) qui commande le fonctionnement du dispositif d'éclairage (40, 50), le dispositif de commande (60) comprenant au moins un capteur (62, 63) et notamment au moins un récepteur de signaux (64),
la plaque de fond (2) comprenant, sur une face inférieure, un bord d'appui (6) périphérique et faisant saillie vers le bas, de sorte qu'un espace creux (8) soit formé sur la face inférieure pour recevoir le dispositif d'éclairage et le dispositif de commande,
la plaque de fond (2) comprenant, à l'intérieur de la zone délimitée par le bord d'appui (6), un revêtement (4), une couche de recouvrement (10, 20, 30) étant appliquée sur le revêtement (4) pour fermer l'espace creux (8) sans dépasser vers le bas du bord d'appui (6) en hauteur, de sorte que la plaque de fond (2) puisse être posée par le bord d'appui (6) sur un support, **caractérisé en ce que**
la plaque de fond (2) est pourvue du revêtement (4) sur sa face inférieure tournée vers l'espace creux (8),
le revêtement (4) étant au moins partiellement opaque et empêchant de voir dans l'espace creux (8), et
la couche de recouvrement étant formée par une masse de scellement (10), ou la couche de recouvrement étant formée au moins par une plaque de recouvrement (20) sensiblement rigide, la plaque de recouvrement étant appliquée sur une surface d'une masse de scellement introduite dans l'espace creux.

2. Récipient selon la revendication 1, dans lequel le dispositif de commande (60) est conçu pour une commande temporelle ou pour une liaison avec un smartphone via un dispositif (64) de réception de signaux dans lequel s'exécute un programme pour la commande du dispositif d'éclairage (40, 50).

3. Récipient selon la revendication 1 ou la revendication 2, dans lequel ledit au moins un capteur est réalisé sous forme de capteur de proximité (63) et est prévu pour détecter une action de contact, de rapprochement, d'accélération et/ou de pression sur le récipient (1) ou le socle (3), génère alors un signal de capteur et est relié au dispositif de commande (60) de telle sorte que le dispositif d'éclairage (40, 50) puisse être mis en service ou puisse changer d'état de fonctionnement sous l'effet du signal de capteur, et/ou un capteur photoélectrique (62) étant prévu en tant que capteur et étant relié au dispositif de commande (40, 50), le capteur photoélectrique (62) étant en particulier agencé sur la plaque de fond (2) ou dans le socle (3) de telle manière qu'il soit masqué lorsque le récipient (1) est posé.

4. Récipient selon l'une des revendications précédentes, dans lequel une unité (70) d'alimentation électrique est réalisée sous la forme d'une batterie rechargeable, et une unité (72) de génération de courant, prévue pour charger la batterie, est réalisée sous la forme d'au moins une couche photovoltaïque active.

5. Récipient selon l'une des revendications précédentes, dans lequel la plaque de fond (2) ou le socle (3) comporte un distributeur de lumière (48), un guide de lumière (46) et/ou un réflecteur (44) en liaison optique avec le dispositif d'éclairage (40, 50), et/ou dans lequel un guide de lumière (46) est prévu à l'intérieur du récipient (1), dans lequel la lumière du dispositif d'éclairage à LED (40) pénètre, et qui transmet et diffuse la lumière.

6. Récipient selon l'une des revendications précédentes, dans lequel le dispositif d'éclairage OLED (50) est appliqué sur une base en matière plastique ou est agencé entre deux plaques de verre, la base en matière plastique ou les plaques de verre étant chacune reliées au récipient (1), ou dans lequel le dispositif d'éclairage OLED (50) est relié directement au récipient (1) ou au socle (3), et/ou
le dispositif d'éclairage OLED (50), y compris le dispositif de commande (60), étant appliqué sur la plaque de fond (2) ou sur le socle (3).

7. Récipient selon l'une des revendications précédentes, dans lequel le dispositif d'éclairage OLED (50) est pourvu d'une couche réfléchissante sur le côté opposé au récipient (1), et/ou
dans lequel le dispositif d'éclairage OLED (50) est réalisé avec un revêtement (4) semi-transparent ou translucide.

8. Récipient selon l'une des revendications précédentes, dans lequel le dispositif d'éclairage OLED (50) est structuré de telle sorte qu'un motif, une image ou un logo est affiché(e) pendant le fonctionnement.

9. Récipient selon l'une des revendications précédentes, dans lequel le revêtement (4) est appliqué par pulvérisation sur une surface de verre.

10. Récipient selon l'une des revendications précédentes, dans lequel la plaque de recouvrement (20) est pourvue d'une couche opaque (24), en particulier dans lequel la couche opaque (24) de la plaque de recouvrement (20) est réalisée sous forme de couche réfléchissante, et/ou dans lequel la plaque de recouvrement (20) est réalisée sous forme de couche photovoltaïque (72).

11. Récipient selon l'une des revendications précédentes, dans lequel la plaque de fond (2) comprend, sur sa face inférieure, un insert (30) d'espace creux, qui est réalisé sous forme de pièce moulée, qui présente une forme correspondant à l'espace creux (8) et qui est inséré dans l'espace creux (8).

12. Récipient selon l'une des revendications précédentes, dans lequel la plaque de fond (2) est assemblée à partir d'au moins deux parties lors de la fabrication du récipient (1), un canal étant formé au niveau d'un point de jonction des parties, un guide de lumière (46) et/ou un diffuseur (48) étant agencé dans le canal.

13. Récipient selon l'une des revendications précédentes, qui est réalisé sous la forme d'un vaporisateur, d'un verre à boire ou d'une carafe.
